# EUROPÄISCHE PATENTSCHRIFT

(11) **EP 3 789 679 B1**
(45) Veröffentlichungstag und Bekanntmachung des Hinweises auf die Patenterteilung: **10.05.2023**
(21) Anmeldenummer: 20190681.5
(22) Anmeldetag: 12.08.2020
(51) Int. Cl.: F24C 15/20

(54) **KOMBINATIONSGERÄT MIT DUNSTABZUGSVORRICHTUNG UND KOCHFELD**
COMBINATION DEVICE WITH VAPOUR EXTRACTION DEVICE AND HOB
APPAREIL COMPRENANT UNE HOTTE ASPIRANTE ET UNE PLAQUE DE CUISSON

(30) Priorität: 05.09.2019 EP 19382762
(43) Veröffentlichungstag der Anmeldung: 10.03.2021
(73) Patentinhaber: BSH Hausgeräte GmbH, 81739 München (DE)
(72) Erfinder: Abadia Durango, Jose Antonio, 50007 Zaragoza (ES); Azuara Gazo, Jesus Enrique, 50021 Zaragoza (ES); Camañes Vera, Victor, 50003 Zaragoza (ES); Elduque Viñuales, Ana, 22004 Huesca (ES); Fanlo Egea, Laura, 50006 Zaragoza (ES); Galve Villa, Jose Eduardo, 50009 Zaragoza (ES); Lacasta Beltran, Carlos, 50014 Zaragoza (ES); Marin Berrade, Ricardo, 50018 Zaragoza (ES); Siefer, Marc, 67520 Marlenheim (FR); Torrubia Marco, Demetrio, 50003 Zaragoza (ES)

(56) Entgegenhaltungen:
- EP-A1- 3 457 033
- CN-A- 110 160 102
- DE-A1-102013 206 748
- US-A- 5 158 068

## Beschreibung

Die vorliegende Erfindung betrifft ein Kombinationsgerät mit einer Dunstabzugsvorrichtung und einem Kochfeld.

Es werden heutzutage in Küchen sogenannte Kombinationsgeräte aus Dunstabzugsvorrichtung und Kochfeld verwendet, die auch als Venting Cooktop bezeichnet werden. Bei diesen Kombinationsgeräten ist die Dunstabzugsvorrichtung unterhalb des Kochfeldes in dem Kombinationsgerät angeordnet. In dem Kochfeld und insbesondere in der Deckplatte des Kochfeldes ist eine Aussparung eingebracht, durch die Luft nach unten zu der Dunstabzugsvorrichtung gesaugt werden kann. Um das Hereinfallen von Gegenständen in die Aussparung zu verhindern, wird an der Aussparung vorzugsweise ein Schutzgitter angebracht. Dieses kann insbesondere auf die Aussparung aufgesetzt werden. Ein Nachteil dieser Anordnung des Schutzgitters ist, dass das optische Erscheinungsbild des Kochfeldes durch den Überstand des Schutzgitters nach oben beeinträchtigt wird. Ein weiterer Nachteil besteht darin, dass das Verschieben von Kochgefäßen auf dem Kochfeld durch das nach oben über die Deckplatte überstehende Schutzgitter behindert wird.

In der EP 3 457 033 A1 wird ein Dunstabzug zum Abzug von auf einem Kochfeld erzeugter Abluft in vertikal unterhalb einer Kochfeldebene weisender Richtung beschrieben. Hierbei weist der Dunstabzug einen Luftförderkanal auf, dessen Einlassöffnung in einer Ausnehmung eines Kochfeldes angeordnet ist, wobei der Luftförderkanal vertikal zu einer durch die Einlassöffnung definierte Ebene angeordnet ist und, bezogen auf eine die vertikale Mittelachse des Luftförderkanals beinhaltende Ebene, zwei Förderkanalhälften aufweist, die jeweils in einem unteren Bereich mit einer mit einer Gebläsekammer kommunizierenden Ansaugkammer kommunizieren.

In der DE 10 2013 206 748 A1 ist ein Rost für eine Ansaugöffnung einer Dunstabzugsvorrichtung beschrieben, der ein Gitter, das mindestens eine Öffnung aufweist, die sich von der Oberseite des Gitters zu der Unterseite des Gitters erstreckt, aufweist. Der Rost weist an der Unterseite des Gitters vom äußeren Rand des Rostes beabstandet mindestens einen Steg auf, der zu der Fläche des Gitters in einem Winkel von größer Null geneigt angeordnet ist. Weiterhin wird eine Dunstabzugsvorrichtung, insbesondere Muldenlüftung beschrieben, in der mindestens ein solcher Rost vorgesehen ist.

In der CN110160102A ist ein Abzug zum Absaugen nach unten beschrieben, der in einem elektromagnetischen Herd integriert ist.

Es ist daher Aufgabe der vorliegenden Erfindung Kombinationsgerät zu schaffen, dass zumindest diese Nachteile des Standes der Technik behebt.

Die Erfindung wird daher gelöst durch ein Kombinationsgerät umfassend ein Kochfeld mit einer Deckplatte und einer Dunstabzugsvorrichtung. Das Kombinationsgerät ist dadurch gekennzeichnet, dass das Kombinationsgerät ein Schutzgitter und einen Positionierrahmen zum Positionieren des Schutzgitters in einer Aussparung der Deckplatte aufweist, der an der Deckplatte befestigt ist und mit dem Schutzgitter in Kontakt steht und der Positionierrahmen an der Unterseite der Deckplatte um die Aussparung herum befestigt ist.

Richtungsangaben, wie beispielsweise oben und unten sowie vorne und hinten beziehen sich soweit nicht anders angegeben auf das Kombinationsgerät und dessen Bestandteile in einem eingebauten Zustand, bei dem das Kochfeld in der Horizontalen liegen. Als Vorderseite wird die Seite bezeichnet, die dem Benutzer zugewandt ist. Die Rückseite ist die Seite, die in der Regel einer Montagewand zugewandt ist. Die Abmessung in der Richtung zwischen Vorderseite und Rückseite wird als Tiefe bezeichnet. Die dazu senkrechte Abmessung in der Horizontalen wird als Breite bezeichnet. Die Abmessung in der Vertikalen wird als Höhe bezeichnet.

Das Kochfeld weist erfindungsgemäß eine Deckplatte auf. Zudem weist das Kochfeld vorzugsweise mindestens ein Kochmodul auf, das an der Unterseite der Deckplatte angeordnet ist. Die Dunstabzugsvorrichtung des Kombinationsgerätes umfasst vorzugsweise einen Lüfter sowie eine Filtereinheit. Die Filtereinheit ist vorzugsweis so in dem Kombinationsgerät angeordnet, dass diese unterhalb der Aussparung der Deckplatte angeordnet ist, um verunreinigte Luft, die durch die Aussparung in das Kombinationsgerät eintritt, von Verunreinigungen befreien zu können.

Die Aussparung in der Deckplatte ist vorzugsweise in der Mitte der Breite der Deckplatte vorgesehen. In dieser Ausführungsform erstreckt sich die Aussparung vorzugsweise in Tiefenrichtung der Deckplatte und stellt eine rechteckige Aussparung dar. Die Erfindung wird im Folgenden im Wesentlichen unter Bezugnahme auf diese Ausführungsform beschrieben. Die Erfindung ist aber nicht auf diese Ausführungsform beschränkt. Vielmehr kann die Aussparung beispielsweise auch am Rand der Deckplatte einbracht sein und/oder einen runden Querschnitt aufweisen oder sich in Breitenrichtung der Deckplatte erstrecken.

Das Schutzgitter, das erfindungsgemäß vorgesehen ist, kann ein ebenes Gitter darstellen. Vorzugsweise weist das Schutzgitter aber einen Rahmen auf, der sich in Höhenrichtung des Kombinationsgerätes erstreckt. Das in der Oberseite des Rahmens gebildete Gitter kann dabei ein ebenes Gitter sein.

Erfindungsgemäß weist das Kombinationsgerät einen Positionierrahmen auf. Der Positionierrahmen weist vorzugsweise eine Form auf, die der Form der Aussparung in der Deckplatte entspricht. Bei einer rechteckigen Aussparung mit abgerundeten Ecken weist der Positionierrahmen daher ebenfalls eine rechteckige Form mit abgerundeten Ecken auf.

Der Positionierrahmen dient zum Positionieren des Schutzgitters in der Aussparung der Deckplatte. Hierzu ist der Positionierrahmen an der Deckplatte befestigt und steht mit dem Schutzgitter in Kontakt.

Indem ein Positionierrahmen vorgesehen ist, der an der Deckplatte befestigt ist und mit dem Schutzgitter in Kontakt steht, wird die Position des Schutzgitters bezüglich der Aussparung durch den Positionierrahmen bestimmt. Hierdurch wird es möglich das Schutzgitter flexibel an der Aussparung anzubringen. Insbesondere kann das Schutzgitter, das durch den Positionierrahmen in der Aussparung ausgerichtet und vorzugsweise gehalten wird, in die Aussparung eingebracht werden, ohne, dass ein Überstand über die Oberseite der Deckplatte zum Aufliegen des Schutzgitters auf der Deckplatte erforderlich ist. Zudem wird durch das Vorsehen des Positionierrahmens die Toleranzkette, die die gegenseitige Ausrichtung des Schutzgitters und der Aussparung bestimmt verkürzt. Wird das Schutzgitter beispielsweise auf einem in dem Kombinationsgerät vorgesehenen inneren Bauteil, beispielsweise einer Filtereinheit gehalten, ist die gegenseitige Ausrichtung der Aussparung und des Schutzgitters durch eine Vielzahl von Toleranzen von dazwischenliegenden Bauteilen bestimmt. Bei der vorliegenden Erfindung ist diese Toleranzkette hingegen auf die Aussparung, das Gitter und den Positionierrahmen beschränkt.

Gemäß einer bevorzugten Ausführungsform liegt das Schutzgitter in der Aussparung der Deckplatte und die Oberkante des Schutzgitters liegt bündig mit der Oberseite der Deckplatte oder die Oberkante des Schutzgitters liegt unterhalb der Oberkante der Deckplatte. Bei dieser Ausführungsform ist ein Behinderung des Verschiebens von Kochgefäßen auf dem Kochfeld nicht zu befürchten und das optische Erscheinungsbild ist besonders gut. Diese Anordnung des Schutzgitters ist bei dem erfindungsgemäßen Kombinationsgerät möglich, da dieses bezüglich der Aussparung durch den Positionierrahmen ausgerichtet und vorzugsweise gehalten wird.

Erfindungsgemäß ist der Positionierrahmen an der Unterseite der Deckplatte um die Aussparung herum befestigt. Indem der Positionierrahmen an der Unterseite angebracht ist, ist dieser für den Benutzer nicht sichtbar und das optische Erscheinungsbild des Kombinationsgeräts wird daher verbessert. Zudem kann der Positionierrahmen durch die Befestigung des Positionierrahmens an der Unterseite um die Aussparung auch als Schutz gegen Flüssigkeitseintritt dienen. Insbesondere kann durch den Positionierrahmen in dieser Anordnung das Eintreten von Flüssigkeiten zu den Seiten der Aussparung unterhalb der Deckplatte verhindert werden. Da in diesem Bereich beispielsweise die Kochmodule des Kochfeldes angeordnet sein können, ist eine solche Sperre gegen Flüssigkeitseintritt, die durch den Positionierrahmen geschaffen wird, für die Sicherheit des Betriebs des Kombinationsgerät vorteilhaft.

Gemäß einer Ausführungsform weist der Positionierrahmen einen Innenumfang auf, der geringer ist, als der Außenumfang des Schutzgitters an der Oberseite des Schutzgitters. Die Form des Positionierrahmens ist der äußeren Form des Schutzgitters angepasst. Insbesondere kann der Positionierrahmen eine längliche, rechteckige Form aufweisen. Indem der Innenumfang des Positionierrahmen kleiner ist als der Außenumfang des Schutzgitters an der Oberseite des Schutzgitters, kann der Positionierrahmen mit dem Schutzgitter von unten in Kontakt treten und das Schutzgitter dadurch stützen. Vorzugsweise entspricht der Innenumfang des Positionierrahmens dem Außenumfang des Schutzgitters in einem unter der Oberseite liegenden Bereich des Schutzgitters. Hierdurch kann ein seitliches Abstützen des Schutzgitters durch den Positionierrahmen gewährleistet werden.

Gemäß einer Ausführungsform weist der Positionierrahmen zumindest einen Vorsprung auf, der sich von dem Innenumfang des Positionierrahmens nach innen erstreckt. Durch diese Ausführungsform können einzelne Kontaktpunkte zwischen dem Schutzgitter und dem Positionierrahmen erzeugt werden und dadurch das Einbringen und Entnehmen des Schutzgitters gegenüber einer Ausführungsform, in der der gesamte Umfang des Schutzgitters mit dem Positionierrahmen in Kontakt steht, vereinfacht werden. Vorzugsweise ist bei dieser Ausführungsform der Innenumfang des Positionierrahmens gleich dem Innenumfang der Aussparung.

Gemäß einer bevorzugten Ausführungsform umfasst der Positionierrahmen einen Trägerrahmen und einen Dichtring, der an der Unterseite des Trägerrahmens gehalten ist. Als Trägerrahmen wird ein starres Bauteil bezeichnet, das insbesondere zur Ausrichtung und Halterung des Schutzgitters dient. Indem ein Dichtring vorgesehen ist, der an der Unterseite des Trägerrahmens angeordnet ist, kann dieser Dichtring mit inneren Komponenten des Kombinationsgerätes, beispielsweise einer Filtereinheit in Kontakt gebracht werden und somit den Luftweg von der Aussparung zu der Filtereinheit und dem darunter liegenden Lüfter zu den Seiten abdichten.

Gemäß einer Ausführungsform weist das Kombinationsgerät daher ein Filtergehäuse auf, das unter der Aussparung angeordnet ist und der Dichtring liegt auf der Oberseite des Filtergehäuses auf.

Gemäß einer Ausführungsform wird der Positionierrahmen durch eine Vorfixierung und eine Klebeverbindung an der Deckplatte befestigt. Zur Vorfixierung können an der Oberseite des Positionierrahmens beispielsweise doppelseitige Klebestreifen verwendet werden. Für die Klebeverbindung kann Silikon verwendet werden.

Im Gegensatz zu bisherigen Kombinationsgeräten, die ein Kochfeld und eine Dunstabzugsvorrichtung umfassen und bei denen das Schutzgitter in der Regel auf der Aussparung in der Deckplatte so angeordnet, so dass der Rand der Aussparung von dem Schutzgitter vollständig abgedeckt ist, kann bei der bevorzugten Ausführungsform der Erfindung nach der das Schutzgitter in der Aussparung angeordnet ist, zwar eine Behinderung des Verschiebens von Kochgefäßen verhindert werden. Allerdings ist bei dieser Anordnung eine fehlerhafte Ausrichtung des Schutzgitters zu der Aussparung vom Benutzer leicht zu erkennen. Eine solche fehlerhafte Ausrichtung wird durch den erfindungsgemäß verwendeten Positionierrahmen verhindert oder zumindest teilweise kompensiert.

Insbesondere werden durch den Positionierrahmen ein korrektes Ausrichten und Zentrieren zwischen dem Schutzgitter und der Aussparung, die als Ansaugöffnung der Dunstabzugsvorrichtung dient, gewährleistet.

Die vorliegende Erfindung wird erneut unter Bezugnahme auf die beiliegenden Zeichnungen erläutert. Es zeigen:
Figur 1: eine perspektivische Draufsicht auf eine Ausführungsform eines Kombinationsgerätes gemäß der Erfindung;
Figur 2: einen Vergleich zwischen einer inkorrekten Position und der korrekten Position des Schutzgitters in einer Aussparung des Kombinationsgerätes;
Figur 3: zeigt eine perspektivische Schnittansicht einer Ausführungsform des erfindungsgemäßen Kombinationsgerätes;
Figur 4: eine perspektivische Draufsicht auf eine Ausführungsform des erfindungsgemäßen Kombinationsgerätes;
Figur 5: eine perspektivische Schnittansicht der Ausführungsform des Kombinationsgerätes nach Figur 4;
Figur 6: eine schematische, perspektivische Unteransicht einer Deckplatte des Kombinationsgerätes mit einem Positionierring in Explosionsdarstellung;
Figur 7: eine schematische, perspektivische Unteransicht einer Deckplatte des Kombinationsgerätes mit angebrachtem Positionierring;
Figur 8: eine schematische Schnittansicht einer Ausführungsform des Kombinationsgerätes im Bereich des Schutzgitters;
Figur 9: eine schematische perspektivische Unteransicht einer Ausführungsform des erfindungsgemäßen Positionierrings;
Figur 10; eine schematische Explosionsansicht der Ausführungsform des Positionierrings nach Figur 9;
Figur 11: eine schematische Draufsicht auf eine Ausführungsform des Positionierrings unter einer durchsichtigen Platte; und
Figur 12: eine schematische Schnittansicht einer Ausführungsform des Kombinationsgerätes im Bereich des Schutzgitters;

In Figur 1 ist eine perspektivische Draufsicht auf eine Ausführungsform eines Kombinationsgerätes 1 gemäß der Erfindung gezeigt. In dieser Ansicht ist das Kombinationsgerät 1 in einer Arbeitsplatte installiert und nur das Kochfeld 2 des Kombinationsgerät 1 ist sichtbar. Insbesondere ist die Deckplatte 20 des Kochfeldes 2 mit der darin eingebrachten Aussparung 200 sichtbar. Unterhalb der Aussparung 200 ist ein Teil der Filtereinheit 3 zu sehen.

In der Figur 2 ist gezeigt, wie ein in die Aussparung 200 eingebrachtes Schutzgitter 31 korrekt angeordnet ist (linke Darstellung) und wie eine fehlerhafte Ausrichtung des Schutzgitters 31 wirkt (rechte Darstellung). In der rechten Darstellung ist das Schutzgitter 31 nach links verschoben in der Aussparung 200 gehalten. Hierdurch wird das optische Erscheinungsbild des Kombinationsgerätes 1 verschlechtert.

Zudem ist in der Figur 3 gezeigt, wie bei einer Ausführungsform ohne Positionierring und gegebenenfalls inkorrekt ausgerichtetem Schutzgitter 31 Flüssigkeit in das Innere des Kombinationsgerätes 1 gelangen kann. Durch die Pfeile R ist der Verlauf von Flüssigkeit, die auf dem richtigen Weg in die Aussparung 200 und damit in das Kombinationsgerät 1 eintritt. Hierbei gelangt die Flüssigkeit zu den Filterelementen der Filtereinheit 3, die unterhalb der Aussparung 200 liegt. Durch die Pfeile F ist angedeutet, wie Flüssigkeit versehentlich in den Raum zwischen der Deckplatte 20 und beispielsweise in ein Kochfeldgehäuse eintreten kann, wenn ein seitliches Laufen der Flüssigkeit zwischen der Oberseite der Filtereinheit 3 und dem Schutzgitter nicht abgedeckt ist.

In Figur 4 ist eine Ausführungsform des erfindungsgemäßen Kombinationsgerätes 1 gezeigt, bevor dieses in eine Arbeitsplatte installiert wird. In dieser Ansicht ist das Gerätegehäuse 10 des Kombinationsgerät 1 sichtbar. Auf dem Gerätegehäuse 10 ist die Deckplatte 20 des Kochfeldes 2 aufgesetzt. In der Aussparung 200 ist das Schutzgitter 31 eingebracht. Wie sich aus Figur 5 ergibt, ist an der Unterseite der Deckplatte 20 ein Positionierrahmen 5 befestigt. Der Positionierrahmen 5 erstreckt sich an der Unterseite der Deckplatte 20 um die Aussparung 200 herum. Vorzugsweise ist der Innenumfang des Positionierrahmens 5 mit dem inneren Umfang der Aussparung 200 ausgerichtet.

Die Befestigung des Positionierrahmens 5 an der Deckplatte 20 ist in den Figuren 6 und 7 schematisch gezeigt. Der Positionierrahmen 5 kann insbesondere durch Klebstreifen 52 (siehe Figur 10), die auf der Oberseite von Laschen des Positionierrahmens 5 aufgebracht werden können, an der Deckplatte 20 fixiert werden. Zusätzlich wird auf die Oberseite des Positionierrahmens 5, insbesondere auf die Oberseite des Trägerrahmens 50 ein haftendes Dichtmittel, beispielsweise Silikon aufgebracht (s. Figur 11). Die Funktion der Klebstreifen 52 ist es daher Bewegungen zwischen dem Positionierrahmen 5 und der Deckplatte 20 zu verhindern, während das Silikon aushärtet. Die Klebestreifen dienen daher zur Vorfixierung des Positionierrahmens 5 an der Deckplatte 20. Das Positionieren des Mittelpunktes des Positionierrahmens 5 und der Aussparung 200 muss so genau, wie möglich sein. Eine Abweichung von maximal einigen Zehnteln eines Millimeters können erzielt werden.

Sobald die der Positionierrahmen 5 an der Deckplatte 20 befestigt ist, kann die Deckplatte 20 auf das Kochfeld aufgesetzt werden. Wie in Figuren 8 und 12 zu erkennen ist, liegt der Positionierrahmen 5 dabei im Inneren des Kombinationsgerätes 1 und ist für den Benutzer nicht sichtbar.

Wie sich aus den Figuren 8 und 12 ergibt, umgibt der Positionierring 5 den Rand des Schutzgitters 31, insbesondere eines Flansches des Schutzgitters 31, der sich nach unten erstreckt. Bevorzugt weist der Positionierrahmen 5 zudem mindestens einen Kontaktvorsprung 500 (siehe Figur 9) auf, der sich von dem inneren Umfang des Positionierrahmens 5 nach innen erstreckt. Die Kontaktvorsprünge 500 verhindern, dass das Schutzgitter 31 zu dem linken oder rechten Rand der Aussparung 200 rutscht und behält so die korrekten Abstände A und B zwischen dem inneren Rand der Aussparung 200 und dem äußeren Rand des Schutzgitters 31 aufrecht.

Wie in den Figuren 9 und 10 gezeigt ist, besteht der Positionierrahmen 5 in der gezeigten Ausführungsform aus mehreren Teilen. Insbesondere weist der Positionierrahmen 5 einen Trägerrahmen 50 auf, der aus Kunststoff bestehen kann, einen Dichtring 51, der aus Schaumstoff bestehen kann, und Klebstreifen 52 auf.

Im montierten Zustand des Kombinationsgerätes 1 weist der Dichtring 51 nach unten. Unterhalb der Aussparung 200 ist ein Filtergehäuse 30 der Filtereinheit 3 des Kombinationsgerätes 1 angeordnet. Der Dichtring 51 wird zwischen der Deckplatte 20 und dem Filtergehäuse 30 zusammengedrückt und dichtet den Abstand zwischen diesen Teilen ab.

Bei der vorliegenden Erfindung hängt die Positionierung Schutzgitter - Aussparung nicht von den weiteren inneren Teilen des Kombinationsgerätes, wie beispielsweise eines Rahmens, inneren Gehäuses und dergleichen ab, die sich zu mehreren Millimetern Toleranz aufsummieren können. Bei der Erfindung ist die Toleranzkette auf die beiden Teile Positionierrahmen und Aussparung sowie den Positioniervorgang des Positionierrahmens an der Deckplatte reduziert.

Mit der vorliegenden Erfindung wird eine Reihe von Vorteilen erzielt. Insbesondere wird der Positionierrahmen an der Deckplatte vorgesehen, und so auf besondere Weise der Freiheitsgrad des Schutzgitters begrenzt. Der Positionierrahmen kann auch als Zentrierring bezeichnet werden. Zudem kann der Positionierrahmen die Funktion des Abdichtens innerer Bestandteile und der Deckplatte übernehmen, wodurch jegliches Eintreten von Flüssigkeit zu inneren empfindlichen Bestandteilen, die für Sicherheitsaspekte kritisch sind, verhindert werden kann.

Die beanspruchte Erfindung erlaubt es ein gutes optisches Erscheinungsbild zu schaffen, da gleichzeitig eine ebene obere Oberfläche auf, die frei von Hindernissen für Kochgefäße ist. Zudem ist die Erfindung in der Lage die große Toleranzkette, die zwischen dem Schutzgitter und der Aussparung verläuft, zu korrigieren, wobei ein schlechter direkter Kontakt zwischen beiden Teilen verhindert wird und die Spalte auf den beiden Seiten ähnlich groß sind.

Die Erfindung fokussiert sich auf einen kritischen aber machbaren Verfahrensschritt des Anklebens des Positionierrahmen, statt bei anderen Alternativen, nämlich der Ausrichtung des gesamten inneren Aufbaus, um mit einer bestimmten Aussparung zusammen zu passen.

### Bezugszeichenliste

- 1: Kombinationsgerät
- 10: Gerätegehäuse
- 2: Kochfeld
- 20: Deckplatte
- 200: Aussparung
- 3: Filtereinheit
- 30: Filtergehäuse
- 31: Schutzgitter
- 32: Filterelement
- 4: Lüfter
- 5: Positionierrahmen
- 50: Trägerrahmen
- 500: Kontaktvorsprung
- 501: Nut
- 502: Vertiefung
- 503: Lasche
- 51: Dichtring
- 52: Klebstreifen
- 53: Dichtmittel

- R: richtiger Flüssigkeitsverlauf
- F: Falscher Flüssigkeitsverlauf
- A: Abstand
- B: Abstand

## Patentansprüche

1. Kombinationsgerät umfassend ein Kochfeld (2) mit einer Deckplatte (20) und einer Dunstabzugsvorrichtung, wobei das Kombinationsgerät (1) ein Schutzgitter (31) und einen Positionierrahmen (5) zum Positionieren des Schutzgitters (31) in einer Aussparung (200) der Deckplatte (20) aufweist, der an der Deckplatte (20) befestigt ist und mit dem Schutzgitter (31) in Kontakt steht **dadurch gekennzeichnet, dass** der Positionierrahmen (5) an der Unterseite der Deckplatte (20) um die Aussparung (200) herum befestigt ist.

2. Kombinationsgerät nach Anspruch 1, **dadurch gekennzeichnet, dass** das Schutzgitter (31) in der Aussparung (200) der Deckplatte (20) liegt und die Oberkante des Schutzgitters (31) bündig mit der Oberseite der Deckplatte (20) oder unterhalb der Oberkante der Deckplatte (20) liegt.

3. Kombinationsgerät nach einem der Ansprüche 1 oder 2, **dadurch gekennzeichnet, dass** der Positionierrahmen (5) einen Innenumfang aufweist, der geringer ist, als der Außenumfang des Schutzgitters (31) an der Oberseite des Schutzgitters (31).

4. Kombinationsgerät nach Anspruch 3, **dadurch gekennzeichnet, dass** der Positionierrahmen (5) zumindest einen Vorsprung (500) aufweist, der sich von dem Innenumfang des Positionierrahmens (50) nach innen erstreckt.

5. Kombinationsgerät nach einem der Ansprüche 1 bis 4, **dadurch gekennzeichnet, dass** der Positionierrahmen (5) einen Trägerrahmen (50) und einen Dichtring (51) umfasst, der an der Unterseite des Trägerrahmens (5) gehalten ist.

6. Kombinationsgerät nach Anspruch 5, **dadurch gekennzeichnet, dass** das Kombinationsgerät (1) ein Filtergehäuse (30) aufweist, das unter der Aussparung (200) angeordnet ist und der Dichtring (51) auf der Oberseite des Filtergehäuses (30) aufliegt.

7. Kombinationsgerät nach einem der Ansprüche 1 bis 6, **dadurch gekennzeichnet, dass** der Positionierrahmen (5) durch eine Vorfixierung und eine Klebeverbindung an der Deckplatte (2) befestigt ist.

## Claims

1. Combined appliance comprising a hob (2) with a cover plate (20) and a vapour extraction apparatus, wherein the combined appliance (1) has a protective grid (31) and a positioning frame (5) for positioning the protective grid (31) in a recess (200) of the cover plate (20), which is fastened to the cover plate (20) and is in contact with the protective grid (31), **characterised in that** the positioning frame (5) is fastened on the bottom side of the cover plate (20) around the recess (200).

2. Combined appliance according to claim 1, **characterised in that** the protective grid (31) lies in the recess (200) of the cover plate (20) and the top edge of the protective grid (31) lies flush with the top side of the cover plate (20) or below the top edge of the cover plate (20).

3. Combined appliance according to one of claims 1 or 2, **characterised in that** the positioning frame (5) has an internal circumference which is less than the external circumference of the protective frame (31) on the top side of the protective frame (31).

4. Combined appliance according to claim 3, **characterised in that** the positioning frame (5) has at least one protrusion (500), which extends inwards from the internal circumference of the positioning frame (50).

5. Combined appliance according to one of claims 1 to 4, **characterised in that** the positioning frame (5) comprises a carrier frame (50) and a sealing ring (51), which is retained on the bottom side of the carrier frame (5).

6. Combined appliance according to claim 5, **characterised in that** the combined appliance (1) has a filter housing (30), which is arranged below the recess (200) and the sealing ring (51) rests against the top side of the filter housing (30).

7. Combined appliance according to one of claims 1 to 6, **characterised in that** the positioning frame (5) is fastened to the cover plate (2) by way of a prefixing and an adhesive connection.

## Revendications

1. Appareil combiné comprenant une plaque de cuisson (2) qui comprend une plaque de recouvrement (20) et un dispositif d'aspiration des vapeurs, dans lequel l'appareil combiné (1) comprend une grille de protection (31) et un cadre de positionnement (5) pour positionner la grille de protection (31) dans une cavité (200) de la plaque de recouvrement (20), qui est fixé à la plaque de recouvrement (20) et est en contact avec la grille de protection (31),
**caractérisé en ce que** le cadre de positionnement (5) est fixé sur le dessous de la plaque de recouvrement (20) autour de la cavité (200).

2. Appareil combiné selon la revendication 1, **caractérisé en ce que** la grille de
protection (31) se trouve dans la cavité (200) de la plaque de recouvrement (20) et le bord supérieur de la grille de protection (31) se trouve à fleur de la face supérieure de la plaque de recouvrement (20) ou en dessous du bord supérieur de la plaque de recouvrement (20).

3. Appareil combiné selon l'une des revendications 1 ou 2, **caractérisé en ce que** le cadre de positionnement (5) présente un pourtour intérieur qui est plus petit que le pourtour extérieur de la grille de protection (31) au niveau de la face supérieure de la grille de protection (31).

4. Appareil combiné selon la revendication 3, **caractérisé en ce que** le cadre de positionnement (5) comprend au moins une proéminence (500), qui s'étend à partir du pourtour intérieur du cadre de positionnement (50) vers l'intérieur.

5. Appareil combiné selon l'une des revendications 1 à 4, **caractérisé en ce que** le cadre de positionnement (5) comprend un cadre de support (50) et une bague d'étanchéité (51), qui est maintenue sur la face inférieure du cadre de support (5).

6. Appareil combiné selon la revendication 5, **caractérisé en ce que** l'appareil combiné (1) comprend un boîtier de filtre (30), qui est disposé sous la cavité (200) et la bague d'étanchéité (51) repose sur la face supérieure du boîtier de filtre (30).

7. Appareil combiné selon l'une des revendications 1 à 6, **caractérisé en ce que** le cadre de positionnement (5) est fixé à la plaque de recouvrement (2) au moyen d'une préfixation et d'une liaison adhésive.
